# EUROPÄISCHE PATENTSCHRIFT

(11) **EP 2 611 977 B1**
(45) Veröffentlichungstag und Bekanntmachung des Hinweises auf die Patenterteilung: **11.10.2017**
(21) Anmeldenummer: 10765740.5
(22) Anmeldetag: 31.08.2010
(51) Int. Cl.: E05B 81/06, E05B 15/16, E05B 81/24, E05B 81/20, E05B 85/02, E05B 81/64

(54) **STELLEINHEIT FÜR KRAFTFAHRZEUGTECHNISCHE ANWENDUNGEN**
ACTUATING UNIT FOR AUTOMOTIVE APPLICATIONS
UNITÉ D'ACTIONNEMENT POUR APPLICATIONS EN TECHNIQUE AUTOMOBILE

(43) Veröffentlichungstag der Anmeldung: 10.07.2013
(73) Patentinhaber: Kiekert Aktiengesellschaft, 42579 Heiligenhaus (DE)
(72) Erfinder: BENDEL, Thorsten, 46149 Oberhausen (DE); TÖPFER, Claus, 71063 Sindelfingen (DE); SCHLABS, Winfried, 44869 Bochum (DE)
(86) Internationale Anmeldenummer: PCT/DE2010/001013
(87) Internationale Veröffentlichungsnummer: WO 2012/028120

(56) Entgegenhaltungen:
- EP-A1- 1 645 458
- EP-A2- 0 217 563
- DE-C1- 4 101 470
- DE-U1-202006 017 591
- DE-U1-202008 007 296
- DE-U1-202008 007 719
- US-A- 3 675 371
- US-A- 4 802 374
- US-A- 6 116 110

## Beschreibung

Die Erfindung betrifft eine Stelleinheit für kraftfahrzeugtechnische Anwendungen, insbesondere Kraftfahrzeugtürverschlüsse, mit einem Antrieb, und mit einem von dem Antrieb beaufschlagbaren Stellglied.

Solche Stelleinheiten für kraftfahrzeugtechnische Anwendungen und hier insbesondere Kraftfahrzeugtünrerschlüsse sind aus der Praxis bekannt und werden umfassend in der Literatur beschrieben. Hierzu wird beispielhaft auf die gattungsbildende DE 10 2005 044 548 B4 Bezug genommen. Diese beschäftigt sich mit einer Schließeinrichtung mit einer Zuziehhilfe für eine Tür, eine Klappe oder einen Deckel eines Kraftwagens. Zu diesem Zweck lässt sich eine Kniehebelanordnung zwischen einer Offenstellung und einer zugezogenen Stellung bewegen. Die Kniehebelanordnung kann zur Bewegung eines Schließelementes in seine zugezogene Stellung über einen Stellantrieb betätigt werden.

Daneben existieren solche Stelleinheiten beispielsweise in Verbindung mit elektrisch betätigbaren Sitzen, Spiegeln, Kopfstützen etc.. Diese haben sich grundsätzlich bewährt, sind allerdings meistens ausladend und massiv aufgebaut. Denn mit den fraglichen Stelleinheiten werden nicht unerhebliche Kräfte bzw. Drehmomente übertragen. - Da zunehmend Fragen des Gewichts im Automobilbau eine Rolle spielen, und zwar schon aufgrund ökologischer Gesichtspunkte, werden Zusatzeinbauten allgemein und Stelleinheiten auch kritisch gesehen, obwohl sie wesentlich zur Komfortverbesserung beitragen. Hier setzt die Erfindung ein.

Stelleinheiten sind ferner aus den Druckschriften DE 20 2008 007719 U1 sowie DE 41 01 470 C1 bekannt.

Der Erfindung liegt das technische Problem zugrunde, eine derartige Stelleinheit für kraftfahrzeugtechnische Anwendungen so weiter zu entwickeln, dass eine kompakte Bauform bei geringem Gewicht erreicht wird.

Eine Stelleinheit umfasst zur Lösung der Aufgabe die Merkmale des Anspruchs 1.

Bei dem eingesetzten Kunststoff handelt es sich ganz oder teilweise um einen in sich selbst verstärkten polymeren Werkstoff. Tatsächlich kommt erfindungsgemäß ein Flüssigkristallpolymer (wenigstens teilweise) zum Einsatz. Solche Flüssigkristallpolymere werden im Englischen auch als LCP (liquid crystal polymer) bezeichnet und sind allgemein durch die EP 0 217 563 B1 bekannt.

Derartige Kunststoffe zeichnen sich dadurch aus, dass sie auf eine Faserverstärkung verzichten können, gleichwohl aber ähnliche Festigkeiten wie faserverstärkte Kunststoffe aufweisen. Tatsächlich zeichnen sich Flüssigkristallpolymere durch eine stäbchenförmige Molekülform aus. Solche Moleküle sind zwar wenig flexibel. Zugleich resultieren aus der stäbchenförmigen Molekülform bzw. der Tatsache, dass sich der Kunststoff aus stäbchenförmigen Molekülen zusammensetzt, außerordentliche mechanische und chemische Eigenschaften.

So weisen Flüssigkristallpolymere parallel zu ihrer Molekühlachse eine extrem hohe Zugfestigkeit und einen hohen Elastizitätsmodul auf. Bei dem Flüssigkristallpolymer kann es sich um einen vollständig aromatischen Polyester handeln.

Jedenfalls verfügt der erfindungsgemäß - zusätzlich oder vollständig - eingesetzte Kunststoff über eine Verstärkung in sich selbst, die sich auf die stäbchenförmigen Moleküle des an dieser Stelle eingesetzten Flüssigkristallwerkstoffes zurückführen lässt. Dabei kann selbstverständlich als Kunststoff auch ein polymerer Verbundwerkstoff Verwendung finden, der sich beispielsweise aus einem thermoplastischen Grundpolymer und dem bereits angesprochenen flüssigen kristallinen Polymer bzw. dem Flüssigkristallpolymer zusammensetzt. So oder so kann das erfindungsgemäße Stellglied besonders leicht hergestellt werden, weil derartige Kunststoffe in der Regel Dichten im Bereich von allenfalls 1 bis 2 g/cm³ aufweisen, im Gegensatz zu dem üblicherweise verwendeten Stahl mit einer Dichte von mehr als 7 g/cm³. Ein solcher Ersatz ist möglich, weil vergleichbare Festigkeiten wie bei faserverstärkten Kunststoffen beobachtet werden und beispielsweise das Elastizitätsmodul im Bereich von mehr als 3000 N/mm², vorzugsweise sogar mehr als 4000 N/mm², angesiedelt ist.

Durch den Einsatz dieser Kunststoffe wird im Vergleich zur Metallausführung ein annährend gleicher Wirkungsgrad erzielt. Vorteil gegenüber glasfaserverstärkten Kunststoffen sind die geringeren Reibwerte und damit ein geringerer Verschleiß Erfindungsgemäß handelt es sich bei dem Stellglied um ein Linear-Stellglied. Dabei ist das Linear-Stellglied als Spindeltrieb ausgebildet. Erfindungsgemäß kommt ein Gewindespindeltrieb zum Einsatz. In diesem Zusammenhang sind wenigstens eine Spindel und eine auf der Spindel gelagerte Spindelmutter realisiert. Die Spindelmutter ist ortsfest im Gehäuse gelagert. Auf diese Weise formen die Spindelmutter und ein äußeres Zahnrad auf der Spindelmutter nach vorteilhafter Ausgestaltung ein kombiniertes Schnecken-/Spindelmuttergetriebe. Dabei kann das Schnecken-/Spindelmuttergetriebe als einstückiges Bauteil, insbesondere Kunststoffbauteil, ausgebildet sein.

Im Regelfall sind sowohl das kombinierte Schnecken-/Spindelmuttergetriebe als auch die Spindel als solche jeweils aus dem in sich selbst verstärkten Polymer hergestellt oder aus einem Verbundwerkstoff, welcher den fraglichen und in sich selbst verstärkten Polymerwerkstoff überwiegend aufweist. Das heißt, der gewichtsmäßige Anteil des Flüssigkristallpolymers in dem besagten Verbundwerkstoff beträgt meistens mehr als 50 Gew.-%. Selbstverständlich liegt es im Rahmen der Erfindung beispielsweise nur die gegenüber der Spindelmutter verstellbare Spindel aus dem fraglichen speziellen Kunststoff bzw. dem genannten Verbundwerkstoff herzustellen und demgegenüber das kombinierte Schnecken-/Spindelmuttergetriebe aus einem herkömmlichen (thermoplastischen) Kunststoff zu fertigen. - Da sich jedoch in sich selbst verstärkte Polymerwerkstoffe respektive auf dieser Basis hergestellte Verbundwerkstoffe ebenso wie übliche Thermoplaste unschwer mittels Spritzguss oder Extrusion verarbeiten lassen, empfiehlt sich die Herstellung beider Bauteile aus dem erfindungsgemäßen Kunststoff. Tatsächlich kann es sich sowohl bei dem Schnecken-/Spindelmuttergetriebe als auch der Spindel um jeweils (einstückige) Kunststoffspritzgussbauteile handeln.

Dabei wird man die Auslegung erfindungsgemäß so wählen, dass der in sich selbst verstärkte Polymerwerkstoff bzw. das Flüssigkristallpolymer über eine Anordnung seiner stäbchenförmigen Moleküle verfügt, die überwiegend der Längserstreckung des Linear-Stellgliedes folgen. Das heißt, die stäbchenförmigen Moleküle des Flüssigkristallpolymers sind erfindungsgemäß längs der Spindel angeordnet, um der Spindel in Längsrichtung die notwendige Festigkeit und den beschriebenen hohen Elastizitätsmodul zu verleihen. Dagegen werden quer zu dieser Richtung deutlich geringere Werte für die Zugfestigkeit und den Elastizitätsmodul beobachtet. Das lässt sich auf die stark anisotrope Geometrie solcher Flüssigkristallpolymere zurückführen. Außerdem zeichnen sich Flüssigkristallpolymere durch eine hohe Temperaturbeständigkeit aus, die Anwendungsbereiche mit Temperaturen von mehr als 100° C ermöglicht (vgl. EP 0 217 563 B1). Folglich sind die fraglichen Kunststoffwerkstoffe für den Kraftfahrzeugeinsatz mit Temperaturen von bis zu 80° C prädestiniert.

Da die Spindel des Linear-Stellgliedes aus Kunststoff gefertigt ist, bietet es sich an, die Spindel mit einem angeschlossenen Verbindungsmittel zu koppeln. Über dieses Verbindungsmittel können lineare Stellbewegungen der Spindel auf einen beispielsweise angeschlossenen und hiermit beaufschlagten Kraftfahrzeugtürverschluss übertragen werden. Dabei lässt sich das Verbindungsmittel mit der Spindel über ein Anschlussstück koppeln. Tatsächlich ist die Spindel bzw. allgemein das Stellglied vorteilhaft kopfseitig mit dem betreffenden Anschlussstück für das Verbindungsmittel lösbar oder nicht lösbar verbunden. Dabei können das Anschlussstück und die Spindel einstückig ausgeführt werden.

Außerdem weist die Spindel bzw. allgemein das Stellglied im Regelfall eine angeschlossenes Bauteil zur Auslösung eines Sensors auf. Bei diesem Sensor kann es sich um einen mechanischen Schalter handeln. Auch in diesem Fall lassen sich das Bauteil und die Spindel einstückig herstellen, so dass letztlich die Spindel in Verbindung mit dem Bauteil und dem Anschlussstück in einem einzügigen Herstellungsvorgang kostengünstig produziert werden kann. Das gilt letztlich auch für den auf der Außenumfangsfläche der Spindel vorgesehenen Gewindegang. Denn dieser Gewindegang kann - wie die gesamte Spindelherstellung - in den einzügigen Herstellungsprozess integriert werden. Sofern an dieser Stelle die Spindel als Kunststoffspritzgussteil ausgebildet ist, lassen sich folglich die Spindel, der Gewindegang, das Bauteil und schließlich auch das Anschlussstück in einem Zug produzieren. - Selbstverständlich kann das Bauteil auch an die Spindel angeschraubt oder sonst wie mit dieser beispielsweise lösbar verbunden werden.

Das Bauteil zur Auslösung des Sensors fungiert gleichzeitig als Verdrehschutz für die Spindel.

Der Gewindegang mag unterbrochen gestaltet sein. So oder so greift der Gewindegang an der Außenumfangsfläche der Spindel in ein durchgängiges Innengewinde der Spindelmutter ein. Dadurch werden Drehbewegungen der ortsfest in einem Gehäuse gelagerten Spindelmutter unmittelbar auf die sich demgegenüber axial hin- und herbewegende Spindel übertragen.

Im Ergebnis wird eine Stelleinheit für kraftfahrzeugtechnische Anwendungen zur Verfügung gestellt, die vergleichbare Kräfte bzw. Drehmomente wie eine herkömmliche Stelleinheit übertragen kann. Das alles gelingt bei deutlich reduziertem Gewicht, weil das an dieser Stelle eingesetzte Stellglied bzw. Linear-Stellglied ganz oder teilweise aus Kunststoff hergestellt ist. Meistens ist das Stellglied vollständig aus Kunststoff gefertigt. Dabei kommt kein gewöhnlicher Kunststoff zum Einsatz, sondern ein solcher, der einen in sich selbst verstärkten Polymerwerkstoff ganz oder wenigstens teilweise enthält. Meistens beträgt der Anteil des in sich selbst verstärkten Polymerwerkstoffes mehr als 50 Gew.-%. Dann handelt es sich bei dem Kunststoff um einen Verbundwerkstoff. So oder so sind zusätzliche Faserverstärkungen nicht erforderlich.

Vielmehr lässt sich der Kunststoff exakt auf die Anforderungen hin konfektionieren. Denn bei dem Kunststoff handelt es sich überwiegend um ein Flüssigkristallpolymer, welches besondere Eigenschaften aufgrund der stäbchenförmigen Moleküle besitzt. Sofern diese stäbchenförmigen Moleküle überwiegend in Längserstreckung des Linear-Stellgliedes bzw. einer an dieser Stelle eingesetzten Spindel orientiert sind, weist die fragliche Spindel bzw. das Linear-Stellglied im Ganzen die geforderte Festigkeit insbesondere in der durch die Spindel vorgegebenen axialen Stellrichtung auf. Tatsächlich wird nämlich die Spindel in Linearrichtung hin- und herbewegt. Dafür sorgt die auf der Spindel gelagerte Spindelmutter.

Um an dieser Stelle weiter das Gewicht zu reduzieren, bildet die genannte Spindelmutter zusammen mit einem Schneckengetriebe ein kombiniertes Schnecken-/Spindelmuttergetriebe. Dieses ist vorteilhaft als einstückiges Bauteil, insbesondere Kunststoffbauteil, ausgebildet. Auf diese Weise wird nicht nur die Herstellung vereinfacht, sondern auch die Montage. Denn der üblicherweise als Elektromotor ausgeführte Antrieb braucht lediglich noch an seiner Abtriebswelle mit einem Schneckenrad ausgerüstet zu werden, welches in das äußere Zahnrad des kombinierten Schnecken-/Spindelmuttergetriebes zur Linearverstellung der Spindel eingreift. Hierin sind die wesentlichen Vorteile zu sehen.

Im Folgenden wird die Erfindung anhand einer lediglich ein Ausführungsbeispiel darstellenden Zeichnung näher erläutert. Die einzige Figur zeigt eine erfindungsgemäße Stelleinheit in perspektivischer Explosionsdarstellung.

In der Figur ist eine Stelleinheit für kraftfahrzeugtechnische Anwendungen dargestellt. Tatsächlich dient die Stelleinheit vorliegend zur Beaufschlagung eines Kraftfahrzeugtürverschlusses 1 und hier nicht einschränkend einer Zuzieheinrichtung. Mit Hilfe einer solchen Zuzieheinrichtung lässt sich ein Gesperre des Kraftfahrzeugtürverschlusses 1 in eine vollständig geschlossene Position überführen, wie dies im Detail in der einleitend bereits genannten DE 10 2005 044 548 B4 erläutert wird.

Die Stelleinheit verfügt über einen Antrieb 2, bei welchem es sich um einen Elektromotor 2 handelt. Der Antrieb 2 beaufschlagt ein Stellglied 3, 4, welches als Linear-Stellglied 3, 4 ausgebildet ist. Dazu kämmt eine Abtriebswelle 5 des Antriebes bzw. Elektromotors 2 mit einer ortsfest angeordneten Spindelmutter 4 des Linear-Stellgliedes 3, 4, welche die zugehörige Spindel 3 folgerichtig in Längsrichtung L hin- und herbewegt, wie dies ein Pfeil andeutet.

Im Rahmen des Beispiels und nicht einschränkend ist das Linear-Stellglied 3, 4 vollständig aus Kunststoff hergestellt. Dabei kommt ein Kunststoff zum Einsatz, welcher überwiegend einen in sich selbst verstärkten Polymerwerkstoff beinhaltet. Bei dem fraglichen Kunststoff handelt es sich also um einen Verbundwerkstoff, der ein Flüssigkristallpolymer in einem Gewichtsanteil von mehr als 50 Gew.-% aufweist. Sowohl die Spindelmutter 4 als auch die Spindel 3 sind insgesamt und jeweils als Kunststoffspritzgussteil in einem Arbeitszug hergestellt worden. Dabei ist die Auslegung so getroffen, dass die stäbchenförmigen Moleküle des Flüssigkristallpolymers zumindest in der Spindel 3 so ausgerichtet sind, dass sie eine Anordnung in der Längserstreckung L aufweisen. Dadurch ist die Spindel 3 in der Lage, große Kräfte in dieser Längsrichtung L auf ein angeschlossenes Verbindungsmittel 6 zu übertragen, welches die Stellbewegungen der Spindel 3 auf den hiervon beaufschlagten Kraftfahrzeugtürverschluss 1 weiterleitet.

Bei dem Linear-Stellglied 3, 4 handelt es sich - wie bereits erläutert - um einen Spindeltrieb, im Ausführungsbeispiel einen Gewinde-Spindeltrieb. Die ortsfest im Gehäuse 14 gelagerte Spindelmutter 4 weist ein äußeres Zahnrad 7 auf. Auf diese Weise formen die Spindelmutter 4 und das Zahnrad 7 ein einstückiges Bauteil 4, 7, welches als kombiniertes Schnecken-/Spindelmuttergetriebe 4, 7 ausgestaltet ist. Tatsächlich greift in das äußere Zahnrad 7 ein auf der Abtriebswelle 5 angeordnetes und lediglich angedeutetes Schneckenrad 8 ein, um die Spindelmutter 4 in Drehungen zu versetzen. Als Folge hiervon bewegt sich die mit der Spindelmutter 4 in Eingriff befindliche Spindel 3 in der Längsrichtung L, und zwar entweder nach rechts oder nach links in der Figur, je nach dem in welcher Richtung sich die Abtriebswelle 5 des Elektromotors 2 dreht.

Bei ihrer Linearbewegung passiert die Spindel 3 mit einem angeschlossenen Bauteil 9 einen Sensor 10, der im Beispielfall als mechanischer Schalter 10 ausgerüstet ist. Mit Hilfe des Schalters 10 kann die Bewegung des Stellgliedes bzw. Linear-Stellgliedes 3, 4 überprüft und beispielsweise bei Erreichen einer bestimmten Position gestoppt werden. Das Bauteil 9 ist an die Spindel 3 angeformt bzw. bildet mit dieser ein einstückiges Bauteil 3, 9. Das gilt im dargestellten Beispielfall auch für ein kopfseitig der Spindel 3 vorgesehenes Anschlussstück 11 für das Verbindungsmittel 6. Das heißt, die Spindel 3, die Nase 9 und das Anschlussstück 11 formen insgesamt eine Baueinheit 3, 9, 11 bzw. ein einstückiges Kunststoffspritzgussteil 3, 9, 11, das mit dem Verbindungsmittel 6 verbunden ist.

Die Spindel 3 ist an ihrer Außenumfangsfläche mit einem Gewindegang 12 ausgerüstet. Im Rahmen des Beispiels und nicht einschränkend ist dieser Gewindegang 12 unterbrochen ausgelegt, verfügt also nicht über durchgängige Gewindegänge. Gleichwohl greift der unterbrochene Gewindegang 12 in ein nicht ausdrücklich dargestelltes Innengewinde der Spindelmutter 4 durchgängig ein, so dass Drehungen der Spindelmutter 4 die gewünschten Stellbewegungen der Spindel 3 in der Längsrichtung L hervorrufen.

Der Antrieb bzw. Elektromotor 2, der Stelltrieb 3, 4 und teilweise das Verbindungsmittel 6 werden insgesamt in einem zweiteiligen Gehäuse 13, 14 aufgenommen. Das Gehäuse 13, 14 setzt sich aus einem Deckelteil 13 und einem damit verbindbaren Oberteil 14 für den Elektromotor 2 zusammen. Zur Lagerung der Spindelmutter 4 bzw. des kombinierten Schnecken-/Spindelmuttergetriebes 4, 7 in dem Gehäuse 13, 14 ist ein Lagerring 15 vorgesehen, der auf einen Ansatz 16 der Spindelmutter 4 aufgesteckt ist. Bei dem Lagerring 15 handelt es sich beispielhaft und nicht einschränkend um einen Kugellagerring.

In dem Deckelteil 13 des Gehäuses 13, 14 erkennt man dann noch einen Anschlag 17, welcher als Gegenanschlag für den Antrieb respektive Elektromotor 2 fungiert. Auf diese Weise kann sich der Elektromotor bzw. Antrieb 2 einwandfrei gegenüber dem Deckelteil 13 abstützen. - Selbstverständlich liegt es im Rahmen der Erfindung, das Bauteil 9 nicht einstückig mit der Gewindespindel 3 auszulegen, sondern vielmehr über eine schraubende oder sonst wie lösbare Verbindung mit der Spindel 3 zu sorgen.

## Patentansprüche

1. Stelleinheit für kraftfahrzeugtechnische Anwendungen, insbesondere Kraftfahrzeugtürverschlüsse (1), mit einem Antrieb (2), und mit einem von dem Antrieb (2) beaufschlagbaren Stellglied (3, 4), wobei das Stellglied (3, 4) ganz oder teilweise aus Kunststoff hergestellt ist, das Stellglied (3,4) wenigstens eine Spindel (3) und eine in einem Gehäuse (14) gelagerte Spindelmutter (4) aufweist, **dadurch gekennzeichnet, dass** der Kunststoff ganz oder teilweise einen in sich selbst verstärkten Polymerwerkstoff beinhaltet und dass sich der in sich selbst verstärkte Polymerwerkstoff aus stäbchenförmigen Molekülen zusammensetzt, die überwiegend in Längserstreckung des Stellgliedes (3, 4) angeordnet sind, wobei die stäbchenförmigen Moleküle eines Flüssigkristallpolymers zumindest in der Spindel (3) so ausgerichtet sind, dass sie eine Anordnung in der Längserstreckung (L) aufweisen.

2. Stelleinheit nach Anspruch 1, **dadurch gekennzeichnet, dass** die Spindelmutter (4) zusammen mit einem äußeren Zahnrad (7) ein kombiniertes Schnecken-/Spindelmuttergetriebe (4, 7) formt.

3. Stelleinheit nach Anspruch 2, **dadurch gekennzeichnet, dass** das Schnecken/ Spindelmuttergetriebe (4, 7) als einstückiges Bauteil (4, 7), insbesondere Kunststoffbauteil (4, 7), ausgebildet ist.

4. Stelleinheit nach einem der Ansprüche 1 bis 3, **dadurch gekennzeichnet, dass** das Stellglied (3, 4) ein angeschlossenes Verbindungsmittel (6) zur Beaufschlagung beispielsweise des Kraftfahrzeugtürverschlusses (1) aufweist.

5. Stelleinheit nach einem der Ansprüche 1 bis 3, **dadurch gekennzeichnet, dass** das Stellglied (3, 4) ein angeschlossenes Bauteil (9) zur Auslösung eines Sensors (10), wie beispielsweise eines Schalters (10), aufweist und dieses Bauteil (9) einen Verdrehschutz darstellt.

6. Stelleinheit nach einem der Ansprüche 1 bis 5, **dadurch gekennzeichnet, dass** die Spindel (3) auf ihrer Außenumfangsfläche mit einem Gewindegang (12), insbesondere einem unterbrochenen Gewindegang (12), ausgerüstet ist, welcher in ein durchgängiges Innengewinde der Spindelmutter (4) eingreift.

7. Stelleinheit nach einem der Ansprüche 1 bis 6, **dadurch gekennzeichnet, dass** das Stellglied (3, 4) kopfseitig mit einem Anschlussstück (11) für das Verbindungsmittel (6) verbunden ist.

## Claims

1. Actuator unit for automotive applications, in particular motor vehicle door latches (1), with a drive (2), and with an actuating element (3, 4) which can be impinged by the drive (2), whereby the actuating element (3, 4) is made completely or partly of plastic, the actuating element (3,4) has at least a spindle (3) and a spindle nut (4) accommodated in a housing (14), **characterized in that** the plastic contains a polymer material self-reinforced partially or completely and that the self-reinforced polymer material comprises rod-shaped molecules which are predominantly arranged in the lengthwise extension of the actuating element (3, 4), whereby the rod-shaped molecules of a liquid crystal polymer are thus aligned at least in the spindle (3) in such a way that they demonstrate an arrangement in the lengthwise extension (L).

2. Actuating unit according to claim 1, **characterized in that** the spindle nut (4) forms a combined worm gear / spindle nut gearbox (4, 7) together with an external gearwheel (7).

3. Actuating unit according to claim 2, **characterized in that** the worm gear / spindle nut gearbox (4, 7) is formed as a single-part component (4, 7), especially a plastic component (4, 7).

4. Actuating unit according to one of the claims 1 to 3, **characterized in that** the actuating element (3, 4) has a connected connecting means (6) to act, for example, on the motor vehicle door latch (1).

5. Actuating unit according to one of the claims 1 to 3, **characterized in that** the actuating element (3, 4) demonstrates a connected component (9) for triggering of a sensor (10), such as a switch (10), and this component (9) constitutes an anti-twisting device.

6. Actuating unit according to one of the claims 1 to 5, **characterized in that** the spindle (3) is equipped on its external circumferential surface with a thread (12), in particular an interrupted thread (12), which engages into a continuous internal thread of the spindle nut (4).

7. Actuating unit according to one of the claims 1 to 6, **characterized in that** the actuating element (3, 4) is connected to a connecting piece (11) for the connecting means (6) on the head side.

## Revendications

1. Unité de réglage pour des applications en technique automobile, notamment pour des serrures (1) de portes de véhicules à moteur avec un mécanisme d'entraînement (2) et avec un actionneur (3, 4) apte à être sollicité par le mécanisme d'entraînement (2), l'actionneur (3, 4) étant fabriqué entièrement ou partiellement en plastique, l'actionneur présentant au moins une broche (3) et un écrou de broche (4) logé dans un boîtier (14), **caractérisée en ce que** le plastique contient entièrement ou partiellement une matière polymère renforcée en soi et que la matière polymère renforcée en soi se compose de molécules en forme de petites tiges qui sont disposées essentiellement dans l'extension longitudinale de l'actionneur (3, 4), les molécules en forme de petites tiges d'un polymère à cristaux liquides étant au moins orientées dans la broche (3) de façon qu'elles présentent une disposition dans l'extension longitudinale (L).

2. Unité de réglage selon la revendication 1 **caractérisée en ce que** l'écrou de broche (4) avec une roue dentée extérieure (7) forme un engrenage à vis sans fin/ à écrou de broche (4, 7) combiné.

3. Unité de réglage selon la revendication 2 **caractérisée en ce que** l'engrenage à vis sans fin/ à écrou de broche (4, 7) est formé en un élément monobloc (4, 7), en particulier élément plastique (4, 7).

4. Unité de réglage selon l'une des revendications 1 à 3 **caractérisée en ce que** l'actionneur (3, 4) présente un moyen de liaison (6) raccordé pour solliciter par exemple la fermeture de la porte de véhicule à moteur (1).

5. Unité de réglage selon l'une des revendications 1 à 3 **caractérisée en ce que** l'actionneur (3, 4) présente un élément (9) raccordé pour déclencher un capteur (10), comme par exemple un interrupteur (10) et cet élément (9) représente une protection contre la torsion.

6. Unité de réglage selon l'une des revendications 1 à 5 **caractérisée en ce que** la broche (3) est équipée d'un pas de filetage (12) sur sa surface circonférentielle extérieure, en particulier d'un pas de filetage interrompu, qui s'engrène dans un filetage intérieur continu de l'écrou de broche (4).

7. Serrure selon l'une des revendications 1 à 6 **caractérisée en ce que** l'actionneur (3, 4) est associé côté tête à un élément de raccordement (11) pour le moyen de liaison (6).
